# EUROPÄISCHE PATENTSCHRIFT

(11) **EP 2 078 770 B1**
(45) Veröffentlichungstag und Bekanntmachung des Hinweises auf die Patenterteilung: **05.07.2017**
(21) Anmeldenummer: 08020815.0
(22) Anmeldetag: 01.12.2008
(51) Int. Cl.: D01H 4/44, D01H 4/50

(54) **VERFAHREN ZUM BETREIBEN EINER ARBEITSSTELLE EINER SEMIAUTOMATISCHEN OFFENEND-SPINNMASCHINE BZW. ARBEITSSTELLE ZUR DURCHFÜHRUNG DES VERFAHRENS**
METHOD OF OPERATING A SPINNING STATION OF A SEMIAUTOMATIC OPEN END SPINNING FRAME AND SPINNING STATION TO IMPLEMENT THE METHOD
PROCÉDÉ D'OPÉRATION D'UNE POSITION DE FILATURE D'UNE MACHINE OPEN-END SEMI AUTOMATIQUE ET POSITION DE FILATURE DESTINÉE À L'EXÉCUTION DU PROCÉDÉ

(30) Priorität: 09.01.2008 DE 102008003711
(43) Veröffentlichungstag der Anmeldung: 15.07.2009
(73) Patentinhaber: Zhuolang Intelligent Machinery Co., Ltd., Jintan City (CN)
(72) Erfinder: Siewert, Ralf, 41366 Schwalmtal (DE); Mac, Tai, Dr., 53121 Bonn (DE)
(74) Vertreter: Hamann, Arndt

(56) Entgegenhaltungen:
- EP-A1- 1 065 303
- EP-A2- 1 749 906
- DE-A1- 3 529 663
- DE-A1- 19 640 184
- DE-A1-102004 013 776

## Beschreibung

Verfahren zum Betreiben einer Arbeitsstelle einer semiautomatischen Offenend-Spinnmaschine bzw. Arbeitsstelle zur Durchführung des Verfahrens (siehe EP-A-1 749 906).

Die Erfindung betrifft ein Verfahren zum Betreiben einer Arbeitsstelle einer semiautomatischen Offenend-Spinnmaschine mit den Merkmalen des Oberbegriffes des Anspruches 1 bzw. eine Arbeitsstelle mit den Merkmalen des Oberbegriffes des Anspruches 5.

Semiautomatische Offenend-Spinnmaschinen sind bekannt und beispielsweise in der DE 10 2005 036 485 A1, auch veröffentlicht als EP 1 749 906 A2, ausführlich beschrieben.

Derartige Textilmaschinen unterscheiden sich von den in der Textilindustrie weit verbreiteten vollautomatischen Offenend-Spinnmaschinen unter anderem dadurch, dass sie kein fahrbares Serviceaggregat aufweisen, das die Arbeitsstellen dieser Textilmaschinen im Bedarfsfall selbsttätig versorgt.

Das bedeutet, bei semiautomatischen Offenend-Spinnmaschinen werden Bedienarbeiten, die bei vollautomatischen Offenend-Spinnmaschinen durch das entlang den Arbeitsstellen verfahrbare Serviceaggregat ausgeführt wurden, durch das Bedienpersonal manuell erledigt.

Nach einem Fadenbruch oder einer kontrollierten Spinnunterbrechung infolge eines Fadenfehlers wird zum Beispiel das auf die Kreuzspule aufgelaufene Fadenende durch die Bedienperson gesucht, maßgerecht abgelängt, vorbereitet und zum Wiederanspinnen in die Offenend-Spinnvorrichtung eingeführt. Anschließend wird, ebenfalls durch die Bedienperson, der eigentliche Anspinnprozess, der automatisch abläuft, gestartet. Da für das Bedienpersonal nicht immer erkennbar ist, wie lang ein Fadenfehler, der zu der Spinnunterbrechung führte, eigentlich ist, und vermieden werden sollte, dass fehlerhaftes Garn auf der Kreuzspule verbleibt, wickelt das Bedienpersonal in der Regel vorsichtshalber "reichlich" Fadenlänge von der Kreuzspule ab.
Das heißt, bei solchen semiautomatischen Offenend-Spinnmaschinen wird nach Spinnunterbrechungen oft viel Garn wieder von der Kreuzspule abgewickelt, das eigentlich einwandfrei ist und auf der Kreuzspule bleiben könnte.

Die DE 10 2004 013 776 A1 betrifft eine vollautomatische Offenend-Spinnmaschine, bei der beim Auftreten eines Fadenfehlers kein Bedienereingriff stattfindet. Hier wird beim Auftreten einer Sollwertabweichung eine Abspullänge zwischen der Stelle des ersten Auftretens der Sollwertabweichung bis zu einem danach produzierten Garnende ermittelt.

Im Zusammenhang mit so genannten Kreuzspulautomaten, die bekanntlich Spinnkopse, die auf Ringspinnmaschinen erstellt wurden und relativ wenig Garn enthalten, zu großvolumigen Kreuzspulen umspulen und dabei das Garn auf Fadenfehler hin überprüfen, ist bereits ein Verfahren bekannt, mittels dessen dafür gesorgt wird, dass nach einem Fadenschnitt jeweils automatisch nur soviel Garn von der Kreuzspule abgewickelt wird, dass sichergestellt ist, dass der Fadenfehler vollständig ausgereinigt wird.

Bei diesem in der DE 196 40 184 B4 beschriebenen Verfahren wird beim Auftreten eines Garnfehlers zunächst die Länge des fehlerbehafteten Fadens zwischen dem Zeitpunkt des Auftretens des Fehlers und dem Zeitpunkt des Fadenschnitts ermittelt und anschließend der fehlerbehaftete, auf die Kreuzspule aufgelaufene Faden mittels einer spulstelleneigenen Saugdüse abgesaugt, während die Kreuzspule entgegen ihrer Wickelrichtung rotiert wird.
Die Saugdüse ist mit einem Sensor ausgestattet, der den Eintritt des Fadens in die Saugdüse detektiert.
Das Abwickeln des Fadens von der Kreuzspule wird gestoppt, wenn auf Basis der eingangs ermittelten fehlerbehafteten Fadenlänge eine solche Fadenlänge in die Saugdüse eingesaugt ist, dass sichergestellt ist, dass im Rahmen des anschließenden pneumatischen Verbindens des auflaufspulenseitigen Fadenendes mit einem ablaufspulenseitigen Fadenende die fehlerbehaftete Fadenlänge herausgeschnitten ist.

Ausgehend vom vorgenannten Stand der Technik liegt der Erfindung die Aufgabe zugrunde, ein Verfahren bzw. eine Arbeitsstelle zu entwickeln, durch das/die gewährleistet ist, dass bei einer Spinnunterbrechung an einer Arbeitsstelle einer semiautomatischen Offenend-Spinnmaschine infolge eines Fadenfehlers das Bedienpersonal auf einfache und sichere Weise erkennen kann, wann die fehlerbehaftete Fadenlänge wieder von der Kreuzspule abgewickelt ist.

Diese Aufgabe wird erfindungsgemäß durch ein Verfahren gelöst, das die im Anspruch 1 beschriebenen Merkmale aufweist bzw. durch eine Arbeitsstelle zur Durchführung des erfindungsgemäßen Verfahrens, die über die Merkmale des Anspruches 5 verfügt.

Vorteilhafte Ausgestaltungen des erfindungsgemäßen Verfahrens sind Gegenstand der Unteransprüche 2 - 4.
Vorteilhafte Ausführungsformen der erfindungsgemäßen Arbeitsstelle sind in den Unteransprüchen 6 - 8 beschrieben.

Wie im Anspruch 1 dargelegt, wird der laufende Faden durch einen Fadenreiniger auf Fadenfehler hin überwacht. Beim Auftreten eines Fadenfehlers wird nicht nur die Länge des fehlerhaften Fadens, die auf die Kreuzspule aufläuft, durch einen Arbeitsstellenrechner ermittelt und der Spinnprozess an der betreffenden Arbeitsstelle unterbrochen, sondern beim anschließend manuellen Abwickeln der fehlerhaften Fadenlänge von der Kreuzspule wird durch eine Signaleinrichtung auch exakt angezeigt, wann die fehlerhafte Fadenlänge wieder vollständig von der Kreuzspule abgewickelt ist.
Das heißt, das Bedienpersonal wird im Bedarfsfall durch die Signalrichtung stets zweifelsfrei darüber informiert, ob bereits die gesamte fehlerhafte Fadenlänge von der Kreuzspule abgewickelt ist, oder ob noch fehlerhafte Fadenlänge auf der Kreuzspule ist, die im Interesse einer einwandfreien Kreuzspule noch von der Kreuzspule abgewickelt werden muss.
Aufgrund des Signals der Signaleinrichtung ist es für das Bedienpersonal möglich, die von der Kreuzspule wieder abzuwickelnde Fadenlänge relativ exakt einzuhalten und damit zu minimieren, mit der Folge, dass der im Zusammenhang mit dem Ausreinigen von Fadenfehlern anfallende Fadenabfall vermindert wird, was zu einer optimalen Nutzung des Vorlagematerials führt. Wie im Anspruch 2 beschrieben, ist in vorteilhafter Ausbildung vorgesehen, dass der Spinnprozess an der betreffenden Arbeitsstelle beim Auftreten eines Fadenfehlers durch Stoppen der Faserbandzufuhr in die Spinnvorrichtung unterbrochen wird. Zu diesem Zweck wird durch den Arbeitsstellenrechner einfach der einzelmotorische Antrieb des Faserbandzuführzylinders abgeschaltet und damit die Einzelfaserzuspeisung in den Spinnrotor unterbrochen.

Wie im Anspruch 3 dargelegt, wertet der Arbeitsstellenrechner die Signale des Fadenreinigers sowie die Signale eines Sensors der einzelmotorisch angetriebenen Fadenabzugseinrichtung aus. Das heißt, durch den Arbeitsstellenrechner werden anhand der Signale des Sensors der Fadenabzugseinrichtung sowohl die Länge des fehlerhaften Fadens, die auf die Kreuzspule aufgelaufen ist, als auch die Gesamtfadenlänge der Kreuzspule ermittelt.
Aus den bekannten Garnparametern sowie der Gesamtfadenlänge berechnet der Arbeitsstellenrechner anschließend den augenblicklichen Durchmesser der Kreuzspule, anhand dessen der Arbeitsstellenrechner dann ermittelt, wie oft die Kreuzspule entgegen ihrer Wickelrichtung rotiert werden muss, um sicherzustellen, dass die fehlerhafte Fadenlänge wieder abgewickelt ist.

Wie im Anspruch 4 dargelegt, sind an den Arbeitsstellenrechner außerdem eine Sensoreinrichtung und eine Signaleinrichtung angeschlossen.
Die Sensoreinrichtung erfasst, insbesondere wenn die Kreuzspule zum Abwickeln des fehlerhaften Fadens manuell entgegen der Wickelrichtung rotiert wird, die Richtung und die Winkelgrade der Rotationen der Kreuzspule.
Die Signaleinrichtung zeigt anschließend an, wann die Kreuzspule unter Berücksichtigung des jeweiligen Kreuzspulendurchmessers ausreichend in Abwickelrichtung rotiert ist, um sicherzustellen, dass das fehlerhafte Fadenstück von der Kreuzspule abgewickelt ist und abgetrennt werden kann.

Die Arbeitsstellen zum Durchführen des erfindungsgemäßen Verfahrens weisen, wie im Anspruch 5 beschrieben, jeweils eine Spinnvorrichtung zum Herstellen eines Fadens, eine einzelmotorisch angetriebene Fadenabzugseinrichtung sowie eine Spulvorrichtung zum Erstellen von Kreuzspulen auf.
Außerdem sind die zahlreichen Arbeitsstellen der semiautomatischen Offenend-Spinnmaschine jeweils mit einer Signaleinrichtung, einem Fadenreiniger zum Überwachen des laufenden Fadens, einem Sensor zum Ermitteln der durch die Fadenabzugseinrichtung aus der Spinnvorrichtung abgezogenen Fadenlänge sowie einer Sensoreinrichtung, die die Rotation der Kreuzspule erfasst, ausgestattet. Diese stehen über Signalleitungen mit einem Arbeitsstellenrechner in Verbindung, der die Signaleinrichtung aktiviert, wenn die fehlerhafte Fadenlänge wieder von der Kreuzspule abgewickelt ist.
Derartig ausgestattete Arbeitsstellen erleichtern dem Bedienpersonal nicht nur die Arbeit beim Beseitigen eines Fadenfehlers, weil das Bedienpersonal im Bedarfsfall durch die Signaleinrichtung stets sofort und exakt darüber informiert wird, wann die gesamte fehlerhafte Fadenlänge von der Kreuzspule abgewickelt ist, sondern ermöglichen auch eine optimale Nutzung des Vorlagematerials.
Das heißt, das Aufleuchten der Signaleinrichtung bei Erreichen der abzuwickelnden, fehlerhaften Fadenlänge führt dazu, dass auf einfache Weise vermieden werden kann, dass unnötig Faden von der Kreuzspule abgewickelt wird.

Wie im Anspruch 6 beschrieben, ist in vorteilhafter Ausführungsform vorgesehen, dass die Signaleinrichtung in den elektronischen Fadenreiniger integriert ist.

Da solche Fadenreiniger in der Regel ohnehin mit wenigstens einer optischen Anzeigeeinrichtung, beispielsweise einer farbigen LED-Leuchte, ausgestattet sind, bietet sich an, als Signaleinrichtung eine solche LED-Leuchte zu verwenden, die im Ereignisfall in einer vorgebbaren Farbe aufleuchtet.

Wie in den Ansprüchen 7 und 8 dargelegt, ist die Sensoreinrichtung, die insbesondere bei der manuellen Rotation der Kreuzspule den Drehwinkel und die Drehrichtung der Kreuzspule erfasst, im Bereich der Spulvorrichtung der Arbeitsstelle angeordnet und verfügt vorzugsweise über einen am Spulenrahmen angeordneten Hallsensor sowie wenigstens ein in einen rotierbaren Hülsenteller integriertes Permanentmagnetelement.
Derartige Sensoreinrichtungen sind insbesondere im Zusammenhang mit Kreuzspulautomaten seit langem bekannt und stellen kostengünstige, in der Praxis bewährte Bauelemente dar.

Die Erfindung wird nachfolgend anhand eines in den Zeichnungen dargestellten Ausführungsbeispiels näher erläutert.

Es zeigt:
- Fig.1: schematisch in Seitenansicht eine Arbeitstelle einer semiautomatischen Offenend-Spinnmaschine, an der das erfindungsgemäße Verfahren praktiziert wird,
- Fig.2: die Arbeitsstelle gemäß Fig.1 in Vorderansicht, mit der erfindungsgemäßen, im Bereich des Fadenwächters, angeordneten Signaleinrichtung, die anzeigt, wenn ein fehlerhaftes Fadenstück wieder manuell von der Kreuzspule abgewickelt ist.

In Fig.1 ist in Seitenansicht und in Fig.2 schematisch in Vorderansicht eine Arbeitsstelle 2 einer semiautomatischen Offenend-Rotorspinnmaschine 1 dargestellt.
Derartige Textilmaschinen verfügen, wie bekannt, über eine Vielzahl gleichartig ausgebildeter, in Reihe nebeneinander angeordneter Arbeitsstellen 2, die als wesentliche Funktionselemente jeweils eine Spinnvorrichtung 3 sowie eine Spuleinrichtung 33 aufweisen.

In der Spinnvorrichtung 3 wird ein in einer Spinnkanne 28 vorgelegtes Faserband 34 zu einem Faden 30 versponnen, der anschließend auf der Spuleinrichtung 33 zu einer Kreuzspule 22 aufgewickelt wird.
Die Spuleinrichtungen 33 weisen zu diesem Zweck, wie an sich bekannt, jeweils einen Spulenrahmen 21 zum drehbaren Haltern der Hülse einer Kreuzspule 22, eine Spulenantriebswalze 23, eine Fadenchangiereinrichtung 26 sowie eine Einrichtung 7 zum Abheben der Kreuzspule 22 von der Spulenantriebswalze 23 auf.
Die Einrichtung 7 ist beispielsweise als Schubkolbengetriebe ausgebildet, das über eine Pneumatikleitung an eine (nicht dargestellte) Überdruckquelle angeschlossen und definiert ansteuerbar ist.

Im vorliegenden Ausführungsbeispiel erfolgt der Antrieb der Spulenantriebswalze 23 als Gruppenantrieb.
Das heißt, an einer maschinenlangen, maschinenendseitig angetriebenen Antriebswelle sind die Spulenantriebswalzen 23 der einzelnen Arbeitsstellen 2 festgelegt.

Die Spinnvorrichtung 3 weist im Wesentlichen, wie ebenfalls bekannt, einen Spinnrotor 4, eine Faserbandauflösewalze 12 sowie einen Faserbandeinzugszylinder 14 auf.
Wie in Fig.1 dargestellt, ist der Spinnrotor 4 beispielsweise in einer Stützscheibenlagerung 5 gelagert und wird über einen maschinenlangen Tangentialriemen 6 angetrieben.
Im Ausführungsbeispiel ist auch die Faserbandauflösewalze 12 über einen maschinenlangen Tangentialriemen 13 beaufschlagt, während der Faserbandeinzugszylinder 14 über einen Antrieb 15 einzelmotorisch angetrieben wird.
Der Antrieb 15 des Faserbandeinzugszylinders 14, beispielsweise ein Schrittmotor, ist über eine Steuerleitung 16 an einen Arbeitsstellenrechner 9 angeschlossen.

Des weiteren verfügen die Arbeitsstellen 2 jeweils über eine Fadenabzugseinrichtung 18, mit einem vorzugsweise im Bereich des Antriebes 19 angeordneten Sensor 32, der über eine Steuerleitung 20 mit dem Arbeitsstellenrechner 9 in Verbindung steht.

In Fadenlaufrichtung gesehen hinter der Fadenabzugseinrichtung 18 ist außerdem eine Fadenspeichereinrichtung 37, vorzugsweise eine pneumatisch beaufschlagbare Speicherdüse, vorgesehen, die über eine Pneumatikleitung 38 an eine (nicht dargestellte) Unterdruckquelle angeschlossen ist.

Unterhalb der Fadenchangiereinrichtung 26 ist schließlich ein Fadenreiniger 11 angeordnet, der den in der Spinnvorrichtung 3 hergestellten Faden 30 auf Fadenfehler hin überwacht, bevor dieser auf die Kreuzspule 22 aufgewickelt wird.
Der Fadenreiniger 11 ist über eine Signalleitung 24 mit dem Arbeitsstellenrechner 9 verbunden.
In den Fadenwächter 11 ist vorzugsweise außerdem eine Signaleinrichtung 17 integriert, die vorzugsweise als LED-Leuchte ausgebildet ist.
Des weiteren ist im Bereich des Spulenrahmens 21 eine Sensoreinrichtung 25 angeordnet, die über eine Signalleitung 31 ebenfalls mit dem Arbeitsstellenrechner 9 in Verbindung steht.

Wie in Fig. 1 angedeutet, ist der Arbeitsstellenrechner 9, der das Betätigungselement der Einrichtung 7 zum Abheben der Kreuzspule, den Antrieb 19 der Fadenabzugseinrichtung 18 sowie den Antrieb 15 des Faserbandeinzugszylinders 14 steuert, über eine Signalleitung 29 außerdem mit einem Schaltelement 27 verbunden.
Das heißt, die Steuereinrichtung 9 kann über das Schaltelement 27 vom Bedienpersonal manuell aktiviert werden.

Ablauf des erfindungsgemäßen Verfahrens:
Während des regulären Spinnbetriebs wird in der Spinnvorrichtung 3 aus dem Vorlagefaserband 34 ein Faden 30 gesponnen, der durch die Fadenabzugseinrichtung 18 aus der Spinnvorrichtung 3 gezogen und an die Spulvorrichtung 33 zur Herstellung einer Kreuzspule 22 weiterbefördert wird.

Der Faden 30 wird auf seinem Weg zur Kreuzspule 22, die durch eine Spulenantriebswalze 23 reibschlüssig angetrieben wird, durch einen elektronischen Fadenreiniger 11 berührungslos abgetastet und dabei auf Fadenfehler hin überprüft.
Bei Auflaufen auf die Kreuzspule wird der Faden 30 außerdem durch eine Fadenchangiereinrichtung 26 traversiert.
Die in der Spinnvorrichtung 3 produzierte und auf die Kreuzspule aufgewickelte Fadenlänge wird mittels eines Sensors 32, der Drehimpulse an der einzelmotorisch angetriebenen Fadenabzugseinrichtung 18 erfasst, ermittelt.
Der Sensor 32 ist, wie vorstehend erwähnt, über eine Signalleitung 20 an den Arbeitsstellenrechner 9 angeschlossen, der aus vorher eingegebenen Garnparametern und den Signalen des Sensors 32 ständig den aktuellen Durchmesser der Kreuzspule 22 berechnet.
Bei Auftreten eines Fadenfehlers, der durch den Fadenreiniger 11 detektiert wird, wird die betreffende Arbeitsstelle 2 durch Abschalten des Antriebes 15 des Faserbandzuführzylinders 14 gestoppt. Außerdem wird anhand der Signale des Sensors 32 der Fadenabzugseinrichtung 18 durch den Arbeitsstellenrechner 9 die Länge des fehlerhaften auf die Kreuzspule 22 aufgelaufenen Fadens 30 ermittelt.
Der Arbeitstellenrechner 9 berechnet außerdem anhand des aktuellen Durchmessers der Kreuzspule 22, um wie viele Winkelgrade die Kreuzspule 22 entgegen ihrer Wickelrichtung rotiert werden muss, um sicherzustellen, dass das fehlerbehaftete Fadenstück wieder von der Kreuzspule 22 abgewickelt ist.

Beim anschließenden, manuellen Rotieren der Kreuzspule 22 in Abwickelrichtung werden die Winkelgrade und die Richtung der Rotation der Kreuzspule 22 durch eine im Bereich der Spulvorrichtung 33 angeordnete Sensoreinrichtung 25 erfasst, deren Hallsensor 35 mit wenigstens einem in einem Hülsenteller des Spulenrahmens 21 angeordneten Permanentmagneten 36 korrespondiert.
Sobald der Arbeitsstellenrechner 9 anhand der von der Sensoreinrichtung 25 übermittelten Signale feststellt, dass die Kreuzspule 22 um ausreichend viele Winkelgrade in Abwickelrichtung rotiert wurde, wird durch den Arbeitsstellenrechner 9 die Signaleinrichtung 17 aktiviert.
Das heißt, das Aufleuchten einer vorzugsweise am Fadenreiniger 11 angeordneten LED-Leuchte zeigt dem Bedienpersonal zuverlässig an, dass die fehlerbehaftete Fadenlänge wieder von der Kreuzspule 22 abgewickelt ist und abgeschnitten werden kann.

Nach dem Abschneiden des fehlerhaften Fadenstückes wird das Fadenende, wie üblich, an einer entsprechenden Einrichtung 10 maßgenau abgelängt, vorbereitet und in die Spinnvorrichtung 3 zurückgeführt.
Zum Fortsetzen des Spinnprozesses, das heißt, zum Starten des automatischen Anspinnvorganges, wird anschließend das Schaltelement 27 betätigt, das den Arbeitstellenrechner 9 veranlasst, den Anspinnvorgang zu starten.

## Patentansprüche

1. Verfahren zum Betreiben einer Arbeitsstelle einer semiautomatischen Offenend-Spinnmaschine mit einer Spinnvorrichtung zum Herstellen eines Fadens, einer einzelmotorisch angetriebenen Fadenabzugseinrichtung sowie einer Spulvorrichtung zum Erstellen von Kreuzspulen,
**dadurch gekennzeichnet,**
**dass** der laufende Faden (30) durch einen Fadenreiniger (11) auf Fadenfehler hin überwacht wird,
**dass** beim Auftreten eines Fadenfehlers die Länge des fehlerhaften Fadens (30), die auf die Kreuzspule (22) aufläuft, durch einen Arbeitsstellenrechner (9) ermittelt der Spinnprozess an der betreffenden Arbeitsstelle (2) unterbrochen wird,
**dass** anschließend die Kreuzspule (22) zum Abwickeln der fehlerhaften Fadenlänge manuell entgegen ihrer Wickelrichtung (R) rotiert und dabei durch den Arbeitsstellenrechner (9) die abgespulte Fadenlänge überwacht wird und
**dass** durch eine Signaleinrichtung (17) angezeigt wird, wann die fehlerhafte Fadenlänge wieder von der Kreuzspule (22) abgewickelt ist.

2. Verfahren nach Anspruch 1, **dadurch gekennzeichnet, dass** der Spinnprozess an der betreffenden Arbeitsstelle (2) durch Stoppen der Faserbandzufuhr in die Spinnvorrichtung (3) unterbrochen wird.

3. Verfahren nach Anspruch 1, **dadurch gekennzeichnet,**
**dass** der Arbeitsstellenrechner (9) die Signale des Fadenreinigers (11) sowie die Signale eines Sensors (32) an der einzelmotorisch angetriebenen Fadenabzugseinrichtung (18) auswertet und dass der Arbeitstellenrechner (9) anhand der Signale des Sensors (32) der Fadenabzugseinrichtung (18) sowie den bekannten Garnparametern außerdem den augenblicklichen Durchmesser der Kreuzspule (22) berechnet.

4. Verfahren nach Anspruch 1, **dadurch gekennzeichnet, dass** die manuelle Rotation der Kreuzspule (22) entgegen ihrer Wickelrichtung (R) durch eine Sensoreinrichtung (25) erfasst wird, die über den Arbeitsstellenrechner (9) mit der Signaleinrichtung (17) in Verbindung steht.

5. Arbeitsstellen (2) einer semiautomatischen Offenend-Spinnmaschine (1) mit jeweils einer Spinnvorrichtung (3) zum Herstellen eines Fadens (30), einer einzelmotorisch angetriebenen Fadenabzugseinrichtung (18) sowie einer Spulvorrichtung (33) zum Erstellen von Kreuzspulen (22) zur Durchführung des Verfahrens nach einem der Ansprüche 1-4,
**dadurch gekennzeichnet,**
**dass** jede der zahlreichen Arbeitsstellen (2) eine Signaleinrichtung (17), einen Fadenreiniger (11) zum Überwachen des laufenden Fadens (30), einen Sensor (32) zum Ermitteln der durch eine Fadenabzugseinrichtung (18) aus der Spinnvorrichtung (3) abgezogenen Fadenlänge sowie eine Sensoreinrichtung (25), mit der die Rotation der Kreuzspule (22) erfassbar ist, aufweist, die über Signalleitungen (20, 24, 31) mit einem Arbeitstellenrechner (9) in Verbindung stehen, der die Signaleinrichtung (17) aktiviert, wenn die fehlerhafte Fadenlänge wieder von der Kreuzspule (22) abgewickelt ist.

6. Arbeitsstellen nach Anspruch 5, **dadurch gekennzeichnet, dass** der Fadenreiniger (11) ein elektronischer Fadenreiniger ist und dass die Signaleinrichtung (17) in den elektronischen Fadenreiniger (11) integriert ist.

7. Arbeitsstellen nach Anspruch 5, **dadurch gekennzeichnet, dass** die Sensoreinrichtung (25) im Bereich der Spulvorrichtung (33) der Arbeitsstelle (2) angeordnet und so ausgebildet ist, dass der Drehwinkel und die Drehrichtung der Kreuzspule (22) erfassbar sind.

8. Arbeitsstellen nach Anspruch 7, **dadurch gekennzeichnet, dass** die Sensoreinrichtung (25) einen am Spulenrahmen (22) angeordneten Hallsensor (35) und wenigstens ein in einen rotierbaren Hülsenteller integriertes Permanentmagnetelement (36) aufweist.

## Claims

1. Method for operating a workstation of a semi-automated open-end spinning machine with a spinning device for producing a thread, a single-motor-driven thread take-up device and a winding device for creating packages,
**characterised by** the fact that
the running thread (30) is monitored for thread faults by a thread clearer (11),
in the event of a thread fault, the length of the faulty thread (30) running onto the package (22) is determined by a workstation computer (9),
the spinning process is interrupted at the relevant workstation (2),
the package (22) is then rotated manually against its winding direction (R) in order to unwind the faulty thread length, during which the unwound thread length is monitored by the workstation computer (9), and
a signalling device (17) displays when the faulty thread length has been unwound from the package (22).

2. Method according to claim 1, **characterised by** the fact that the spinning process is interrupted at the relevant workstation (2) by stopping the sliver feed to the spinning device (3).

3. Method according to claim 1, **characterised by** the fact that the workstation computer (9) analyses the signals of the thread clearer (11) and the signals of a sensor (32) on the single-motor-driven thread take-up device (18) and that the workstation computer (9) also calculates the current diameter of the package (22) based on the signals of the sensor (32) of the thread take-up device (18) and the established yarn parameters.

4. Method according to claim 1, **characterised by** the fact that the manual rotation of the package (22) against its winding direction (R) is captured by a sensor device (25) that is connected to the signalling device (17) via the workstation computer (9).

5. Workstations (2) of a semi-automated open-end spinning machine (1), each with a spinning device (3) for producing a thread (30), a single-motor-driven thread take-up device (18) and a winding device (33) for creating packages (22), for implementing the method according to one of claims 1-4,
**characterised by** the fact that
each of the multiple workstations (2) comprises a signalling device (17), a thread clearer (11) for monitoring the running thread (30), a sensor (32) for determining the thread length removed from the spinning device (3) by a thread take-up device (18), and a sensor device (25) for capturing the rotation of the package (22), which are connected to a workstation computer (9) via signal lines (20, 24, 31), which activates the signalling device (17) when the faulty thread length has been unwound from the package (22).

6. Workstations according to claim 5, **characterised by** the fact that the thread clearer (11) is an electronic thread clearer and that the signalling device (17) is integrated in the electronic thread clearer (11).

7. Workstations according to claim 5, **characterised by** the fact that the sensor device (25) is arranged in the area of the winding device (33) of the workstation (2) and designed in such a way that the rotation angle and the rotation direction of the package (22) can be captured.

8. Workstations according to claim 7, **characterised by** the fact that the sensor device (25) comprises a Hall sensor (35) arranged on the package frame (22) and at least one permanent magnet element (36) integrated in a rotatable tube disc.

## Revendications

1. Procédé pour la conduite d'un poste de travail d'un métier à filer à fibres libérées semi-automatique avec un dispositif de filature pour la fabrication d'un fil, d'un dispositif d'extraction du fil entraîné par un seul moteur ainsi que d'un dispositif de bobinage pour la création de bobines croisées,
**caractérisé en ce que**
le fil courant (30) est surveillé au niveau des défauts de fil par un épurateur de fil (11),
en cas d'apparition d'un défaut de fil, la longueur du fil défectueux (30) qui monte sur la bobine croisée (22) est détectée par un ordinateur de poste de travail (9) et le processus de filature est interrompu sur le poste de travail (2) concerné,
ensuite la bobine croisée (22), pour dérouler manuellement la longueur de fil erronée dans le sens inverse du sens de bobinage (R), tourne et ainsi la longueur de fil débobinée est surveillée par l'ordinateur de poste de travail (9) et un dispositif de signal (17) indique quand la longueur de fil erronée est à nouveau débobinée de la bobine croisée (22).

2. Procédé selon Revendication 1 **caractérisé en ce que** le processus de filature est interrompu sur le poste de travail concerné (2) par arrêt de l'alimentation du ruban de fibre dans le dispositif de filature (3).

3. Procédé selon Revendication 1 **caractérisé en ce que** l'ordinateur de poste de travail (9) évalue les signaux de l'épurateur de fil (11) ainsi que les signaux d'un capteur (32)
sur le dispositif d'extraction du fil entraîné par un seul moteur(18) et **en ce que** l'ordinateur de poste de travail (9) calcule également le diamètre actuel de la bobine croisée (22) à l'aide des signaux du capteur (32) du dispositif d'extraction du fil (18) et des paramètres de fil connus.

4. Procédé selon Revendication 1 **caractérisé en ce que** le rotation manuelle de la bobine croisée (22) dans le sens inverse du sens de bobinage (R) est saisie par un dispositif capteur (25) qui est en liaison avec le dispositif de signal (17) via le calculateur de poste de travail (9).

5. Postes de travail (2) d'un métier à filer à fibres libérées semi-automatique (1) avec chacun un dispositif de filature (3) pour la fabrication d'un fil (30), d'un dispositif d'extraction du fil entraîné par un seul moteur (18) ainsi que d'un dispositif de bobinage (33) pour la création de bobines croisées (22) pour l'exécution du procédé selon l'une des revendications 1-4,
**caractérisé en ce que**
chacun des nombreux postes de travail (2) présente un dispositif de signal (17), un épurateur de fil (11) pour la surveillance du fil courant (30), un capteur (32) pour détecter la longueur de fil extraite du dispositif de filature (3) par un dispositif d'extraction du fil (18) ainsi qu'un dispositif capteur (25) qui permet de saisir la rotation de la bobine croisée (22), qui sont en liaison avec un ordinateur de poste de travail (9) via des lignes de signaux (20, 24, 31) qui active le dispositif de signal (17) lorsque la longueur de fil erronée est à nouveau débobinée de la bobine croisée (22).

6. Postes de travail selon Revendication 5, **caractérisés en ce que** l'épurateur de fil (11) est un épurateur de fil électronique et que le dispositif de signal (17) est intégré dans l'épurateur de fil électronique (11).

7. Postes de travail selon Revendication 5, **caractérisés en ce que** le dispositif capteur (25) est disposé dans l'aire du dispositif de bobinage (33) du poste de travail (2) et configuré de telle sorte que l'angle de rotation et le sens d'orientation de la bobine croisée (22) puissent être détectés.

8. Postes de travail selon Revendication 7, **caractérisés en ce que** le dispositif capteur (25) présente une sonde de Hall (35) placée sur le cantre à bobines (22) et au moins un aimant permanent (36) intégré dans une assiette de canettes en rotation.
